# EUROPÄISCHE PATENTSCHRIFT

(11) **EP 0 026 850 B1**
(45) Veröffentlichungstag und Bekanntmachung des Hinweises auf die Patenterteilung: **15.09.1982**
(21) Anmeldenummer: 80105333.1
(22) Anmeldetag: 06.09.1980
(51) Int. Cl.: C10B 27/06, F04F 5/04

(54) **Mehrlochdruckdüse an Verkokungsöfen**
Nozzle provided with several outlet apertures for use in coke ovens
Buse d'injection à plusieurs ouvertures à utiliser dans des fours à coke

(30) Priorität: 15.09.1979 DE 2937409
(43) Veröffentlichungstag der Anmeldung: 15.04.1981
(73) Patentinhaber: Dr. C. Otto & Co. GmbH, D-4630 Bochum 1 (DE)
(72) Erfinder: Struck, Carl-Heinz, Dr. Dipl.-Chem., D-4630 Bochum 5 (DE); Schumacher, Ralf, D-5800 Hagen (DE)
(74) Vertreter: Finkener und Ernesti Patentanwälte

## Beschreibung

Die Erfindung betrifft eine in das Steigrohr und Vorlage an Verkokungsöfen verbindende Rohr eingebaute, als Topf mit gelochtem Boden ausgebildete Mehrlochdruckdüse mit kegelstumpfförmig erweiterten Bohrungen zum Einblasen eines kompressiblen Treibmittels, vorzugsweise Dampf.

In das Rohr, das bei den Kammern von Verkokungsöfen das Steigrohr mit der Vorlage verbindet, wird während des Abzuges des Destillationsgases durch das Steigrohr eine ammoniakhaltige wäßrige Lösung eingespritzt. Beim Füllen der Öfen wird vielfach in dieses Rohr Dampf eingeblasen, um die Füllgase in die Vorlage abzuziehen. Hierzu dient eine Düse, die als Topf mit gelochtem Boden ausgebildet sein kann.

Es kommt nun darauf an, daß die im gesamten Bereich der Ofenkammer beim Füllen sich bildenden Gase möglichst vollständig erfaßt werden und nicht ins Freie austreten. Man strebt daher an, in dem zur Vorlage führenden Rohr eine möglichst hohe Saugung mittels des unter einem bestimmten Druck zur Verfügung stehenden Dampfes zu erzielen.

Die Erfinder haben sich die Aufgabe gestellt, durch die Gestaltung einer in der Fertigung einfachen Mehrlochdruckdüse und ihrer Anordnung in dem Rohr, das Steigrohr und Vorlage verbindet, bei gegebenem Druck des kompressiblen Treibmittels, in der Regel Dampf, mittels bestimmter, in der Zeiteinheit zugeführter Treibmittelmengen zu einer maximalen Menge an abgesaugten Füllgasen zu gelangen. Die Mehrlochdruckdüse hat dabei kegelstumpfförmige Bohrungen, wobei um eine zentrale Bohrung oder um eine Gruppe um die Bodenachse gleichmäßig auf einem Kreis verteilter Bohrungen eine oder mehrere Kreise gleichmäßig verteilte Bohrungen angeordnet sind; dabei verlaufen außer der zentralen Bohrung alle Bohrungen schräg von der Achse fort, so daß sich kegelförmige Strahlenbündel für das eingeblasene Treibmittel ergeben.

Die Erfindung sieht vor, daß bei auf einem oder mehreren Kreisen um eine Zentralbohrung angeordneten Bohrungen der Mittenabstand (a1) der im gleichen Kreis liegenden Bohrungen in einem Verhältnis von 1,5 bis 2,5, vorzugsweise 1,8 bis 2,2, zu dem Durchmesser des Austrittsendes (dA) der Bohrungen steht.

Bei einer bevorzugten Ausführungsform der Erfindung steht der Radialabstand (a2) der Mitten der Bohrlöcher benachbarter Kreise und der Mitten der Bohrlöcher des inneren Kreises von der Achse der Zentralbohrung in einem Verhältnis von 1,3 bis 2,2, vorzugsweise von 1,8, zum Durchmesser des Austrittsendes (dA) der Bohrungen. Ferner sieht die Erfindung vor, daß das Verhältnis des Quadrates des Durchmessers (dE) der Eintrittsseite der Bohrungen zum Quadrat des Durchmessers (dA) des Austrittsendes der Bohrungen zwischen 0,25 und 0,65, vorzugsweise zwischen 0,35 und 0,50 liegt.

Aufgrund eingehender Versuche wurde gemäß der Erfindung eine optimale Anordnung einer solchen Mehrlochdruckdüse erzielt, wenn die Düse zentral über der durch eine Klappe verschließbaren Öffnung der Vorlage angeordnet war und das von den kegelstumpfförmig in Richtung des Treibmitteldurchgangs erweiterten Bohrungen der Düse erzeugte Strahlenbündel den Querschnitt des Steigrohr und Vorlage verbindenden Rohres erst an dem Übergang in die Vorlage lückenlos ausfüllt.

Die Gestalt dieses kegelförmigen Strahlenbündels wird bestimmt durch die Schrägstellung der den äußeren Kreis bildenden Bohrungen der Düse, die den Öffnungswinkel 2x eines Kegels bilden. Ist r der Radius der kreisförmigen, durch eine Klappe verschließbaren Öffnung der Vorlage und L die Entfernung der genannten Kegelspitze vom Mittelpunkt der Öffnung, so ist

Da nun durch das abgesaugte Füllgas, wie Versuche ergeben, das kegelförmige Strahlenbündel zusammengedrückt und damit gestreckt wird, ist es erforderlich, um die gewünschte Ausfüllung des oberhalb der Vorlagenöffnung liegenden Raumes mit der Mischung aus Treibmittel und Füllgas zu erreichen, den Öffnungswinkel _{IX} etwas größer zu bemessen. Bei den Versuchen ergab sich, daß über einen breiten Bereich von Dampfdrücken eine optimale Absaugung gegeben ist, wenn bei der Wahl des Öffnungswinkels IX für die Sprühkegel in der genannten Formel statt L der 0,9fache Wert von L eingesetzt wird.

Für die geometrische Bemessung der Bohrungen in der Düse haben sich bei den Versuchen optimale Werte ergeben, die anhand der Zeichnung erläutert werden. Auf dieser stellen dar
Fig. 1 die Draufsicht auf die topfförmige Düse,
Fig. 2 einen senkrechten Achsschnitt durch die Düse nach Fig. 1,
Fig. 3 und 4 Draufsichten auf Düsen mit einer anderen Anordnung von Bohrungen.

Die Fig. 1 und 2 stellen eine Düse dar, bei der um eine zentrale Bohrung in einem Kreis gleichmäßig verteilt sechs weitere, schräg nach unten gerichtete Bohrungen vorhanden sind.

Bei der Düse nach Fig. 3 ist um eine Gruppe in einem inneren Kreis verteilter drei Bohrungen ein äußerer Kreis von neun Bohrungen vorhanden.

Bei der Düse nach Fig. 4 sind um eine zentrale Bohrung zwei in Kreisen angeordnete Gruppen von Bohrungen vorhanden, und zwar sechs Bohrungen in einem inneren Kreis, zwölf Bohrungen in einem äußeren Kreis.

Die für die Bemessung der Bohrungen in der Düse wichtigen geometrischen Größen haben folgende Benennungen:
a1 ist der Mittenabstand der im gleichen Kreis liegenden Bohrungen,
a2 ist der Radialabstand der Mitten der Bohrlöcher benachbarter Kreise und der Radialabstand der Mitten der Bohrlöcher des inneren Kreises von der Achse der Zentralbohrung,
dE ist der Durchmesser der Eintrittsöffnung der Bohrungen,
dA ist der Durchmesser der Austrittsöffnung der Bohrungen.

Um zu einer optimalen Wirkung der Düse zu kommen, müssen Bemessungsvorschriften für die genannten Größen a1, a2, dE und dA eingehalten werden, die Gegenstand der Ansprüche 1 bis 3 bilden.

In Fig. 2 ist auch der Winkel _{IX} eingetragen, der dem halben Wert des Öffnungswinkels des Sprühkegels entspricht.

## Patentansprüche

1. In das Steigrohr und Vorlage an Verkokungsöfen verbindende Rohr eingebaute, als Topf mit gelochtem Boden ausgebildete Mehrlochdruckdüse mit kegelstumpfförmig erweiterten Bohrungen zum Einblasen eines kompressiblen Treibmittels, vorzugsweise Dampf, dadurch gekennzeichnet, daß bei auf einem oder mehreren Kreisen um eine Zentralbohrung angeordneten Bohrungen der Mittenabstand (a1) der im gleichen Kreis liegenden Bohrungen in einem Verhältnis von 1,5 bis 2,5, vorzugsweise 1,8 bis 2,2, zu dem Durchmesser des Austrittsendes (dA) der Bohrungen steht.

2. Mehrlochdruckdüse nach Anspruch 1, dadurch gekennzeichnet, daß der Radialabstand (a2) der Mitten der Bohrlöcher benachbarter Kreise und der Mitten der Bohrlöcher des inneren Kreises von der Achse der Zentralbohrung in einem Verhältnis von 1,3 bis 2,2, vorzugsweise von 1,8, zum Durchmesser des Austrittsendes (dA) der Bohrungen steht.

3. Mehrlochdruckdüse nach Anspruch 1 oder 2, dadurch gekennzeichnet, daß das Verhältnis des Quadrates des Durchmessers (dE) der Eintrittsseite der Bohrungen zum Quadrat des Durchmessers (dA) des Austrittsendes der Bohrungen zwischen 0,25 und 0,65, vorzugsweise zwischen 0,35 und 0,50 liegt.

4. Anordnung der Mehrlochdruckdüse gemäß den vorliegenden Ansprüchen in dem Steigrohr und Vorlage verbindenden Rohr, gekennzeichnet durch eine solche Neigung der Bohrungen im äußeren Kreis, daß das von der Düse erzeugte Strahlenbündel den Querschnitt des Verbindungsrohres erst am Übergang in die Vorlage lückenlos ausfüllt.

## Claims

1. A nozzle provided with several outlet apertures and installed in the pipe connecting the riser and the main in coke ovens, said nozzle being constructed in the form of a pot with a perforate base and having bores flared to be frusto-conical for the injection of a compressible propellant, more particularly steam, characterised in that when the bores are disposed on one or more circles around a central bore the centre-to-centre distance (a1) of the bores situated on the same circle is in a ratio of 1.5 to 2.5, preferably 1.8 to 2.2, to the diameter of the exit end (dA) of the bores.

2. A nozzle according to claim 1, characterised in that the radial distance (a2) of the centres of the bores of adjacent circles and of the centres of the bores of the inner circle from the axis of the central bore is in a ratio of 1.3 to 2.2, preferably 1.8, to the diameter of the exit end (dA) of the Lores.

3. A nozzle according to claim 1 or 2, characterised in that the ratio of the square of the diameter (dE) of the inlet end of the bores to the square of the diameter (dA) of the exit end of the bores is between 0.25 and 0.65, preferably between 0.35 and 0.50.

4. Arrangement of the multi-outlet nozzle according to the preceding claims in the pipe connecting the riser and the main, characterised by an inclination of the bores in the outer circle such that the c!uster of jets produced by the nozzle does not completely fill the cross-section of the connectin pipe until the transition to the main.

## Revendications

1. Buse d'injection à plusieurs ouvertures se présentant sous la forme d'un pot avec le fond percé, monté dans la conduite reliant la conduite montante et le collecteur de gaz sur des fours à coke, comportant des perçages élargis en forme de troncs de cône pour insuffler un agent propulseur compressible, de préférence de la vapeur, caractérisée en ce que dans le cas de perçages disposés autour d'un perçage central sur un ou plusieurs cercles, la distance de centre à centre (a1) des perçages se trouvant sur le même cercle sont dans un rapport de 1,5 à 2,5, de préférence de 1,8 à 2,2, avec le diamètre de l'extrémité de sortie (dA) des perçages.

2. Buse d'injection à plusieurs ouvertures suivant la revendication 1, caractérisée en ce que la distance radiale (a2) des centres des perçages de cercles voisins et des centres des perçages du cercle intérieur par rapport à l'axe du perçage central est dans un rapport de 1,3 à 2,2, de préférence de 1,8, avec le diamètre de l'extrémité de sortie (dA) des perçages.

3. Buse d'injection suivant l'une des revendications 1 ou 2, caractérisée en ce que le rapport du carré du diamètre (dE) du côté entrée des perçages au carré du diamètre (dA) de l'extrémité de sortie des perçages se trouve entre 0,25 et 0,65, de préférence entre 0,35 et 0,50.

4. Agencement de la buse d'injection à plusieurs ouvertures suivant les revendications précédentes dans la conduite reliant la conduite montante et le collecteur de gaz, caractérisé par une inclinaison des perçages sur le cercle extérieur telle que le faisceau de rayons produit par la buse ne remplit complètement la section transversale de la conduite de liaison qu'au niveau du passage dans le collecteur de gaz.
